# FASCICULE DE BREVET EUROPEEN

(11) **EP 1 358 015 B1**
(45) Date de publication et mention de la délivrance du brevet: **27.06.2007**
(21) Numéro de dépôt: 02702455.3
(22) Date de dépôt: 05.02.2002
(51) Int. Cl.: B05B 5/047

(54) **PULVÉRISATEUR TRIBOÉLECTRIQUE**
TRIBOELEKTRISCHER ZERSTÄUBER
TRIBOELECTRIC SPRAYER

(30) Priorité: 08.02.2001 FR 0101737
(43) Date de publication de la demande: 05.11.2003
(73) Titulaire: Eisenmann France SARL, 78400 Chatou (FR)
(72) Inventeur: LACCHIA, Adrien, F-38950 Saint Martin Le Vinoux (FR)
(74) Mandataire: Ostertag, Ulrich
(86) Numéro de dépôt international: PCT/FR2002/000437
(87) Numéro de publication internationale: WO 2002/062487

(56) Documents cités:
- US-A- 4 747 546
- US-A- 5 622 313

## Description

La présente invention concerne un pulvérisateur triboélectique, pour la projection de peinture en poudre électrostatique.

Le principe d'un pulvérisateur triboélectrique, pour la projection de peinture en poudre électrostatique, et le suivant :

La peinture, sous forme de poudre isolante, véhiculée par de l'air dit de transport, se charge électrostatiquement par frottement sur un matériau isolant, apte à lui retirer des électrons, de manière à ce que la poudre se charge positivement.

De façon connue du document EP 592 137, un pulvérisateur triboélectrique, fonctionnant selon ce principe, comprend les caractéristiques du préambule de la revendication 1.

Le matériau isolant, assurant par frottement la charge électrostatique de la poudre, forme la paroi du conduit précité, qui véhicule l'air et la poudre. Ce matériau isolant est relié électriquement à la terre par des jonctions entre composants du pulvérisateur, de manière à ce qu'il reste globalement neutre électriquement, sa charge s'écoulant en permanence, par "rampage" (écoulement en surface), vers la prise de terre. Bien entendu, plus la force de frottement de la poudre sur les parois du conduit de charge est grande, meilleure est la charge électrique de la poudre.

De nombreux documents décrivent déjà ce genre de pulvérisateur triboélectrique. A titre d'exemples, peuvent être ici citées les demande de brevets européens EP 0163118, EP 0199054, EP 0314049, EP 0592137 et EP 0818245, ou encore les demandes de brevets internationales WO 88/08332, WO 92/11950 et WO 98/25707.

La plupart des pulvérisateurs triboélectriques, décrits dans ces documents, comportent en tant que conduit de charge un espace annulaire, relativement allongé, délimité par des pièces contre lesquelles la poudre, véhiculée par l'air, va venir frotter et se charger. Le conduit de charge annulaire est délimité intérieurement par un noyau central qui, avantageusement, possède en profil une forme ondulée (voir en particulier les documents précités EP 0314049 (figure 3), EP 0592137 et WO 92/11950), afin d'augmenter l'agitation de la poudre, et donc de faciliter son contact avec le matériau isolant prévu pour assurer sa charge. Le noyau central est maintenu à l'intérieur d'un corps externe, délimitant extérieurement le conduit de charge, par des éléments de centrage montés à chaque extrémité dudit conduit. Ce noyau central peut comporter une extrémité conique du côté de l'entrée du conduit de charge, de manière à répartir la poudre dans l'espace annulaire formant ce conduit ; l'autre extrémité du noyau central, située du côté de la sortie du conduit de charge, peut également être de forme conique, afin de collecter la poudre chargée, avant de l'envoyer dans des petits canaux de sortie, appartenant ou associés aux moyens d'émission de jets de mélange air-poudre, ces moyens étant en pratique constitués par une buse.

De façon habituelle, dans la partie arrière du pulvérisateur triboélectrique, une arrivée d'air est réalisée suivant l'axe central de ce pulvérisateur. Par contre, dans la plupart des réalisations connues, une arrivée d'air additionnel, et le cas échéant de poudre, est disposée de façon orthogonale à l'axe central du pulvérisateur, en amont du cône d'entrée du conduit de charge - voir par exemple les documents, précités EP 0592137 et EP 0818245. La présence d'un moyen d'injection "orthogonal", formant obstacle, crée des perturbations ; en particulier, elle est la cause d'usures prématurées, et/ou d'accumulations de poudre au point d'arrêt.

Par ailleurs, dans les pulvérisateurs triboélectriques actuels, la mise à la terre, notamment du noyau central du conduit de charge, nécessite l'adjonction de pièces qui compliquent le montage ; cette mise à la terre est en général faite en périphérie externe et vers l'arrière du corps du pulvérisateur. Compte tenu des forces et des champs électriques mis en oeuvre par les charges créées, il est fréquent de constater des amorçages entre la partie intérieure du pulvérisateur, et sa zone de mise à la terre, qui conduisent à remplacer plus ou moins fréquemment des pièces qui ne sont pas, en soi, des pièces d'usure.

La présente invention vise à éviter tous ces inconvénients des pulvérisateurs triboélectriques actuels, en fournissant un système d'arrivée d'air et de poudre qui évite usures et accumulation de poudre, tout en simplifiant la mise à la terre.

A cet effet, dans le pulvérisateur triboélectrique objet de l'invention, du genre indiqué en introduction, il est prévu que :
- l'arrivée de poudre converge selon un angle aigu avec l'arrivée d'air, en un point situé en amont du conduit de charge.

Ainsi, tout organe d'injection, formant obstacle à l'écoulement, est supprimé, les arrivées d'air et de poudre convergeant, selon un angle aigu, avant que le mélange air-poudre ne parvienne dans la zone de mise en turbulence et de charge.

Avantageusement, l'arrivée de poudre, convergeant avec l'arrivée d'air, est constituée par un conduit de poudre qui débouche sur la face arrière du pulvérisateur, ce qui réduit l'encombrement et facilite les connexions.

Selon une forme de réalisation du pulvérisateur triboélectrique objet de l'invention, le conduit de charge est un conduit de section circulaire non constante, avec restrictions successives, le point de convergence des arrivées de poudre et d'air étant situé en amont de la première restriction du conduit de charge. Le choix d'un tel conduit de charge peut présenter des avantages, en comparaison avec un conduit de charge de section annulaire, notamment au sens d'une certaine simplification constructive (suppression du noyau central) et d'une amélioration du fonctionnement (suppression du risque de bouchage de l'espace annulaire par la poudre).

Toutefois, l'invention reste compatible avec un pulvérisateur triboélectrique dans lequel le conduit de charge est un conduit de section annulaire, comportant un noyau central avec cône arrière, auquel cas le point de convergence des arrivées de poudre et d'air est situé en amont de la pointe dudit cône.

Dans tous les cas, des restrictions de section, prévues le long du conduit de charge, permettent de créer des zones d'impact de la poudre sur le matériau isolant assurant la charge. Plus particulièrement, dans le cas où le conduit de charge possède une section annulaire, cette section annulaire est non constante, avec des restrictions successives.

De plus, en aval du conduit de charge, il est avantageusement prévu une zone d'étranglement, aboutissant dans une chambre d'homogénéisation à partir de laquelle sont alimentés les moyens d'émission d'au moins un jet de mélange air-poudre. Cette dernière restriction permet d'accélérer le mélange d'air et de poudre, afin de remettre la poudre en suspension de manière homogène, avant sa répartition dans les canaux de sortie.

Selon un autre aspect de l'invention, l'arrivée d'air axiale est constituée par un injecteur en matière électriquement conductrice, constituant aussi un organe de mise à la terre. Cette disposition permet de simplifier la réalisation de la fonction de mise à la terre, les charges électriques prélevées à la poudre s'écoulant au travers de l'injecteur d'air.

L'invention sera mieux comprise à l'aide de la description qui suit, en référence au dessin schématique annexé représentant, à titre d'exemples, quelques formes d'exécution de ce pulvérisateur triboélectrique :
Figure 1 est une vue de côté, extérieure, d'un pulvérisateur triboélectrique conforme à la présente invention ;
Figure 2 est une vue en bout, par l'arrière, du pulvérisateur triboélectrique de figure 1 ;
Figure 3 est une vue en coupe longitudinale de ce pulvérisateur, suivant III-III de figure 2 ;
Figure 4 en est une autre vue en coupe longitudinale, suivant IV-IV de figure 2 ;
Figure 5 est un vue en coupe longitudinale, analogue à figure 3, d'une variante de ce pulvérisateur triboélectrique.

Le pulvérisateur triboélectrique, représenté sur les figures 1 à 4 et désigné globalement par le repère 1, comprend un corps principal 2, de conformation générale tubulaire avec un axe central indiqué en 3, dans lequel est placé un bloc allongé 4 en matériau isolant, délimitant un conduit de charge 5 centré sur l'axe 3. Dans l'exemple considéré, le conduit de charge 5 est de section circulaire.

A l'arrière du corps principal 2, est prévue une embase d'injection 6, raccordée mécaniquement audit corps 2 par l'intermédiaire d'un manchon de liaison 7 vissable, et avec interposition de pions de centrage 8. L'embase d'injection 6 est elle-même raccordée mécaniquement, par l'intermédiaire d'un pion de fixation 9, à l'extrémité d'un bras mobile 10 (représenté partiellement) appartenant à un robot de peinture, le pulvérisateur 1 étant porté et déplacé par le bras de robot 10.

Dans la zone de jonction entre le conduit de charge 4, 5 et l'embase 6, et suivant l'axe central 3, est disposé un injecteur d'air 11. Cet injecteur 11 est en matière électriquement conductrice, et aussi à bon coefficient de frottement, tel que du polytétrafluoréthylène (PTFE) graphité, et il est mis à la terre. A cet effet, il est prévu, dans l'embase 6, une vis 12 de mise à la terre, dont la tête vient en contact avec une collerette de l'injecteur d'air 11 (voir figure 4).

Un raccord 13 d'arrivée de mélange air-poudre est aussi monté dans l'embase d'injection 6, parallèlement à l'axe central 3 donc en position latérale, par rapport à l'injecteur d'air 11. Le raccord 13 débouche ainsi sur la face arrière 14 de l'embase 6.

Le raccord 13 est prolongé, à l'avant, par un court canal oblique 15, qui converge selon un angle aigu A, en un point P, avec l'entrée du conduit de charge 4, 5, juste en aval de l'injecteur d'air 11.

Ainsi, en cours de fonctionnement, l'injecteur d'air 11 permet d'agiter le mélange air-poudre qui débouche dans l'entrée du conduit de charge 4, 5 par le canal oblique 15. L'ensemble permet de créer, dans le conduit de charge 4, 5, un écoulement turbulent et rapide, en évitant tout écoulement laminaire qui aurait comme effet de réduire les frottements nécessaires à la charge électrostatique de la poudre.

De plus, des restrictions 16 placées successivement le long du conduit de charge 4, 5, c'est-à-dire des réductions du diamètre donc de la section circulaire de ce conduit, créent des zones d'impact de la poudre qui améliorent le frottement de celle-ci sur le matériau du bloc 4 délimitant le conduit de charge 5 proprement dit.

A l'extrémité aval du conduit de charge 4, 5 se trouve un cône de sortie 17, qui permet de répartir le mélange air-poudre (chargé) dans des canaux de sortie 18, ménagés dans une buse d'éjection 19 fixée à l'avant du pulvérisateur 1. La buse 19 reçoit elle-même un bouchon de sortie 20, dont la configuration est fonction du type de jet désiré à la sortie du pulvérisateur, par exemple un jet plat.

La figure 5, sur laquelle les composants correspondant à ceux précédemment décrits sont désignés par les mêmes repères, représente une variante du pulvérisateur triboélectrique 1 objet de l'invention.

En particulier, dans cette variante, il est toujours prévu un injecteur d'air 11 situé dans l'axe central 3 du pulvérisateur 1, et un raccord 13 d'arrivée du mélange air-poudre, disposé latéralement et prolongé par un canal oblique 15, qui converge en un point P avec la sortie de l'injecteur d'air 11, en formant un angle aigu A avec l'axe 3.

Contrairement au mode de réalisation des figures 1 à 4, la variante de la figure 5 comporte un conduit de charge 5 de section annulaire (et non circulaire), qui est délimité extérieurement par un tube 21, et intérieurement par un noyau central 22, le tube 21 et la noyau central 22 étant coaxiaux et centrés sur l'axe 3.

Le noyau central 22 présente un cône arrière 22a, situé en aval du point P de convergence du canal oblique 15 avec la sortie de l'injecteur d'air 11.

Le conduit de charge 5 présente, ici également, des restrictions successives (non détaillées sur la figure 5) qui lui confèrent une section annulaire décroissante, d'amont en aval.

Le noyau central 22 comporte aussi un cône avant 22b, entouré par une zone d'étranglement 23 qui prolonge le conduit de charge 5, avec une section décroissante, et qui débouche dans une chambre centrale d'homogénéisation 24. En aval de cette chambre d'homogénéisation 24, on retrouve un cône de sortie 17 qui répartit le mélange air-poudre (chargé) dans des canaux de sortie 18 d'une buse d'éjection 19, elle-même pourvue d'un bouchon de sortie 20 par exemple agencé pour émettre un jet plat.

On notera que, dans cette variante, la mise à la terre du tube 21, qui délimite extérieurement le conduit de charge 5 de section annulaire, est assurée par l'intermédiaire d'une lame de contact 25.

Dans tous les cas, le dévissage du manchon de liaison 7 permet une séparation rapide de l'embase 6, notamment pour procéder au nettoyage, le montage de ce manchon 7 étant réalisé avec interposition de joints toriques d'étanchéité (non détaillés).

Le nombre et la disposition des pions 8 et 9, ou la configuration du bouchon de sortie 20, sont modifiables sans que l'on sorte du cadre de l'invention, telle que définie dans les revendications annexées.

## Revendications

1. Pulvérisateur triboélectrique, pour projection de peinture en poudre électrostatique, du genre comprenant :
- une arrivée de poudre (13, 15),
- une arrivée d'air (11),
- un conduit (5) véhiculant l'air et la poudre, en assurant la charge électrique de la poudre,
- à l'avant dudit conduit de charge (5), des moyens (18, 19, 20) d'émission d'au moins un jet de mélange air-poudre,
- l'arrivée d'air (11) étant située dans l'axe (3) du conduit de charge (5), et
- l'arrivée de poudre (13, 15) étant disposée latéralement **caractérisé en ce que** l'arrivée de poudre, converge selon un angle aigu (A) avec l'arrivée d'air (11), en un point (P) situé en amont du conduit de charge (5).

2. Pulvérisateur triboélectrique selon la revendication 1, **caractérisé en ce que** l'arrivée de poudre, convergeant avec l'arrivée d'air, est constituée par un conduit de poudre (13, 15) qui débouche sur la face arrière (14) du pulvérisateur (1).

3. Pulvérisateur triboélectrique selon la revendication 1 ou 2, **caractérisé en ce que** le conduit de charge (5) est un conduit de section circulaire non constante, avec restrictions successives (16), le point de convergence (P) des arrivées de poudre (13, 15) et d'air (11) étant situé en amont de la première restriction (16) du conduit de charge (5).

4. Pulvérisateur triboélectrique selon la revendication 1 ou 2, **caractérisé en ce que** le conduit de charge (5) est un conduit de section annulaire, comportant un noyau central (22) avec cône arrière (22a), le point de convergence (P) des arrivées de poudre (13, 15) et d'air (11) étant situé en amont de la pointe dudit cône (22a).

5. Pulvérisateur triboélectrique selon la revendication 4, **caractérisé en ce que** le conduit de charge (5) possède une section annulaire non constante, avec des restrictions successives.

6. Pulvérisateur triboélectrique selon l'une quelconque des revendications 1 à 5, **caractérisé en ce que** l'arrivée d'air axiale est constituée par un injecteur (11) en matière électriquement conductrice, constituant aussi un organe de mise à la terre.

7. Pulvérisateur triboélectrique selon l'une quelconque des revendications 1 à 6, **caractérisé en ce qu'**en aval du conduit de charge (5), il est prévu une zone d'étranglement (23), aboutissant dans une chambre d'homogénéisation (24) à partir de laquelle sont alimentés les moyens (18, 19, 20) d'émission d'au moins un jet de mélange air-poudre.

## Claims

1. Tribo-electric sprayer, for projection of electrostatic powder paint, of the type comprising:
- a powder intake (13, 15);
- an air intake (11);
- a duct (5) to convey the air and the powder, whilst assuring the electric charging of the powder;
- to the front of the said charging duct (5), means (18, 19, 20) for emitting at least one jet of air-powder mixture;
- the air intake (11) being situated on the axis (3) of the charging duct (5); and
- the powder intake (13, 15) being disposed laterally, **characterised in that** the powder intake converges according to an acute angle (A) with the air intake (11), at a point (P) which is situated upstream from the charging duct (5).

2. Tribo-electric sprayer according to claim 1, **characterised in that** the powder intake, which converges with the air intake, consists of a powder duct (13, 15) which opens onto the rear surface (14) of the sprayer (1).

3. Tribo-electric sprayer according to claim 1 or claim 2, **characterised in that** the charging duct (5) is a duct with a non-constant circular cross-section, with successive restrictions (16), the point of convergence (P) of the powder (13, 15) and air (11) intakes being situated upstream from the first restriction (16) of the charging duct (5).

4. Tribo-electric sprayer according to claim 1 or claim 2, **characterised in that** the charging duct (5) is a duct with an annular cross-section, comprising a central core (22) with a rear cone (22a), the point of convergence (P) of the powder (13, 15) and air (11) intakes being situated upstream from the point of the said cone (22a) .

5. Tribo-electric sprayer according to claim 4, **characterised in that** the charging duct (5) has a non-constant annular cross-section, with successive restrictions.

6. Tribo-electric sprayer according to any one of claims 1 to 5, **characterised in that** the axial air intake consists of an injector (11) made of electrically conductive material, also constituting an earthing unit.

7. Tribo-electric sprayer according to any one of claims 1 to 6, **characterised in that**, downstream from the charging duct (5), a necking area (23) is provided, leading into a homogenisation chamber (24) from which there are supplied the means (18, 19, 20) for emission of at least one jet of air-powder mixture.

## Patentansprüche

1. Triboelektrischer Zerstäuber zum Auftragen eines elektrostatischen Pulverlacks, eines Typs, der umfasst:
- einen Pulvereinlass (13,15),
- einen Lufteinlass (11),
- einen Kanal (5), der die Luft und das Pulver unter Sicherstellung der elektrischen Aufladung des Pulvers fördert,
- Mittel (18,19,20) zum Abgeben mindestens eines Strahls des Pulver/Luft-Gemischs, die am vorderen Ende des sogenannten Aufladekanals (5) angeordnet sind,
- wobei der Lufteinlass (11) in der Achse (3) des Aufladekanals (5) sitzt, und
- der Pulvereinlass (13,15) seitlich angeordnet ist,
**dadurch gekennzeichnet, dass**
- der Pulvereinlass unter einem spitzen Winkel (A) mit dem Lufteinlass (11) in einem Punkt (P) zusammenläuft, der stromauf des Aufladekanals (5) liegt.

2. Triboelektrischer Zerstäuber gemäß dem Anspruch 1, **dadurch gekennzeichnet, dass** der Pulvereinlass, der mit dem Lufteinlass zusammenläuft, durch einen Pulverkanal (13,15) gebildet ist, der auf der Rückseite (14) des Zerstäubers (1) mündet.

3. Triboelektrischer Zerstäuber gemäß den Ansprüchen 1 oder 2, **dadurch gekennzeichnet, dass** der Aufladekanal (5) ein Kanal mit einem nicht gleichbleibenden kreisförmigen Querschnitt mit aufeinanderfolgenden Verengungen (16) ist, wobei der Punkt (P) des Zusammenlaufens des Pulvereinlasses (13,15) und des Lufteinlasses (11) stromauf der ersten Verengung (16) des Aufladekanals (5) liegt.

4. Triboelektrischer Zerstäuber gemäß Anspruch 1 oder 2, **dadurch gekennzeichnet, dass** der Aufladungskanal (5) ein Kanal mit einem ringförmigen Querschnitt ist, der einen zentralen Kern (22) mit einem rückseitigen Kegel (22a) umfasst, wobei der Punkt (P) des Zusammenlaufens des Pulvereinlasses (13,15) und des Lufteinlasses (11) stromauf der sogenannten Kegelspitze (22a) liegt.

5. Triboelektrischer Zerstäuber gemäß dem Anspruch 4, **dadurch gekennzeichnet, dass** der Aufladekanal (5) einen nicht gleichbleibenden ringförmigen Querschnitt mit aufeinanderfolgenden Verengungen hat.

6. Triboelektrischer Zerstäuber gemäß einem der Ansprüche 1 bis 5, **dadurch gekennzeichnet, dass** der axiale Lufteinlass durch einen Injektor (11) aus elektrisch leitendem Material gebildet ist, der zugleich ein Erdungselement darstellt.

7. Triboelektrischer Zerstäuber gemäß einem der Ansprüche 1 bis 6, **dadurch gekennzeichnet, dass** stromab des Aufladekanals (5) ein Drosselungsbereich (23) vorgesehen ist, der in eine Homogenisierungskammer (24) führt, von der aus die Mittel (18,19,20) zum Abgeben des mindestens einen Strahls des Pulver/Luft-Gemischs versorgt werden.
